# EUROPÄISCHE PATENTSCHRIFT

(11) **EP 0 275 427 B1**
(45) Veröffentlichungstag und Bekanntmachung des Hinweises auf die Patenterteilung: **11.09.1991**
(21) Anmeldenummer: 87117767.1
(22) Anmeldetag: 01.12.1987
(51) Int. Cl.: G10K 9/12

(54) **Stosswellenrohr**
Shock wave discharge tube
Tube éclateur à ondes de choc

(30) Priorität: 15.12.1986 DE 3642781
(43) Veröffentlichungstag der Anmeldung: 27.07.1988
(73) Patentinhaber: SIEMENS AKTIENGESELLSCHAFT, 80333 München (DE)
(72) Erfinder: Grasser, Franz, Dipl.-Ing. (FH), D-8557 Eggolsheim/Khf (DE)

(56) Entgegenhaltungen:
- EP-A- 0 189 780
- US-A- 2 648 837
- US-A- 3 258 741

## Beschreibung

Die Erfindung betrifft ein Stoßwellenrohr mit einem Spulenträger und mit einer vor der Spule angeordneten metallischen Membran zur Erzeugung von Stoßwellen in einer Flüssigkeit. Sie bezieht sich insbesondere auf ein Stoßwellenrohr zum Zertrümmern von Konkrementen in einem Patienten, beispielsweise auf die Nierenstein-Zertrümmerung.

In der DE-OS 35 02 751 ist ein derartiges Stoßwellenrohr beschrieben, das zur längeren Haltbarkeit einen Spulenträger aus Keramik aufweist. Auf der Stirnseite des Spulenträgers ist eine Flachspule befestigt. Durch einen Haltering sind vor der Flachspule eine Isolierfolie und davor eine runde Membran aus elektrisch leitendem Material befestigt. Durch Anlegen eines Entladungsimpulses an die Flachspule wird die Membran schlagartig von der Flachspule wegbewegt, so daß die Membran hohen mechanischen Kräften ausgesetzt ist. Zur Erhöhung der mechanischen Festigkeit besteht die Membran beispielsweise aus einer Berylliumbronze. Auf der der Flachspule zugewandten Seite der Membran ist zur Erhöhung der Leitfähigkeit z.B. eine Silberschicht aufgetragen.

Aufgrund des hohen abgegebenen Druckimpulses von z.B. 100 bar werden die Materialien eines solchen Stoßwellenrohres durch die Entladungen stark beansprucht. So entstehen beispielsweise nach einigen tausend Auslenkungen der Membran durch die Stoßimpulse Materialauswanderungen in der Mitte der Membran, die sogar dazu führen können, daß in der Membran ein Loch entsteht. Dadurch kann die Flüssigkeit durch die Membran dringen, so daß eine ausreichende Isolationsstrecke nicht mehr gewährleistet ist. Dadurch wird auch die Flachspule zerstört und das gesamte Stoßwellenrohr unbrauchbar.

Die Erfindung geht von der Aufgabe aus, ein Stoßwellenrohr der eingangs genannten Art derart auszubilden, daß die Festigkeit der Membran und damit die Haltbarkeit des gesamten Stoßwellenrohres erhöht werden.

Die Aufgabe wird erfindungsgemäß dadurch gelöst, daß die Membran auf der der Flüssigkeit zugewandten Seite durch eine kavitationsfeste Schicht abgedeckt ist. Dadurch wird eine übermässige Flüssigkeitskavitation, die für das Aushöhlen der Membrane verantwortlich ist, verhindert, so daß die Membran eine höhere Anzahl von Stoßwellen aushält, ohne nennenswert beschädigt zu werden.

Es hat sich als vorteilhaft erwiesen, wenn die kavitationsfeste Schicht aus Gummi besteht, die beispielsweise als dünne Folie auf der Membran aufvulkanisiert sein kann. Eine ebenfalls kavitationsfeste Schicht erhält man, wenn Titan-Nitrit oder Titan-Carbid auf die Membran aufgetragen wird. Die Membran weist eine hohe Festigkeit auf, wenn sie z.B. aus Kupfer-Berylliumbronze besteht. Die Leitfähigkeit und damit die Wirkungsweise der Membran wird erhöht, wenn z.B. die Oberfläche der der Spule zugewandten Seite der Membran versilbert ist.

Die Erfindung ist nachfolgend anhand eines in der Zeichnung dargestellten Ausführungsbeispieles näher erläutert.

In der Figur ist ein Stoßwellenrohr 1 teilweise dargestellt, das einen Spulenträger 2, beispielsweise aus Aluminiumoxid-Keramik, aufweist, auf dessen Stirnseite eine als Flachspule 3 ausgeführte Entladungsspule mit Hilfe eines Kunstharzes 4 aufgeklebt ist. Zwischen der Flachspule 3 und einer Membran 5 ist eine Isolierfolie 6 als Zwichenlage gelegt. Die Flachspule 3, die Isolierfolie 6 sowie die Membran 5 werden durch einen Rückhaltering 7, der am Spulenträger 2 in geeigneter Weise befestigt ist, eng aneinandergepreßt zusammengehalten. Aus Gründen einer besseren Übersicht sind die Spulen 3, die Membran 5 sowie die dazwischen angeordnete Isolierfolie 6 jeweils im Abstand voneinander gezeichnet.

Die Membran 5 kann beispielsweise aus einer Kupfer-Berylliumbronze bestehen. Sie kann aber auch aus einer Kupferlegierung, beispielsweise "K 75" oder Aluminium bzw. einer Aluminiumlegierung erstellt sein.

Zur Erhöhung der Leitfähigkeit der Membran 5 und damit zur Erzeugung effektiverer Stoßwellen kann die Membran 5 auf der der Flachspule 3 zugewandten Seite mit einer leitfähigen Schicht 8, z.B. Silber veredelt sein. Dies ist aber nur erforderlich, wenn die Eigenleitfähigkeit des Membranmaterials zu gering ist. Auf der der Flüssigkeit zu gerichteten Seite der Membran 5 ist zur Verhinderung von Flüssigkeitskavitationen eine Schicht 9 aufgetragen, die beispielsweise aus Gummi bestehen kann. Hierbei kann die Schicht 9 entweder aus einer dünnen, auf der Membran 5 anliegenden Gummifolie bestehen oder es ist eine dünne Gummifolie auf die Membran 5 vulkanisiert. Es ist aber auch denkbar, auf die Membran 5 eine Schicht 9 aus Titan-Nitrit oder Titan-Carbid aufzutragen. Diese Materialien weisen eine größere Festigkeit in bezug auf die Flüssigkeitskavitation als Berylliumbronze auf.

Während des Betriebes des Stoßwellenrohre 1 wird auf die Flachspule 3 ein kurzer elektrischer Spannungsimpuls von hoher Amplitude gegeben. Das so erzeugte elektro-magnetische Feld bewirkt, daß sich die Membran 5 schlagartig von der Flachspule 9 weg bewegt. Die Membran 5 ist jedoch an ihrem Umfang unter Zwischenlage der Isolierfolie 6 fest an die Flachspule 3 gedrückt. Die abstoßende Bewegung wird im Idealfall annähernd gleichmäßig über der freien Fläche der Membran 5 erzeugt, wodurch eine Stoßwelle P ausgesandt wird. Bei Beendigung des Auslenkprozesses der Membran 5 entsteht an ihrer Oberfläche kurzzeitig ein Unterdruck, der bewirkt, daß die Wassermasse mit Überschallgeschwindigkeit auf die Membran auftrifft. Ein derartiger Vorgang würde die unbehandelte Membran 5 langsam zerstören. Durch die Anbringung einer kavitationsfesten Schicht 9 auf der Membran 5 wird dieses aber unterbunden.

Dadurch wird eine Vergrößerung der Lebensdauer der Membran und damit des gesamten Stoßwellenrohres erzielt.

## Patentansprüche

1. Stoßwellenrohr mit einem Spulenträger 2 und mit einer vor der Spule (3) angeordneten metallischen Membran (5) zur Erzeugung von Stoßwellen in einer Flüssigkeit, **dadurch gekennzeichnet,** daß die Membran (5) auf der der Flüssigkeit zugewandten Seite durch eine kavitationsfeste Schicht (9) abgedeckt ist.

2. Stoßwellenrohr nach Anspruch 1, **dadurch gekennzeichnet,** daß die kavitationsfeste Schicht (9) aus Gummi besteht.

3. Stoßwellenrohr nach Anspruch 2, **dadurch gekennzeichnet,** daß der Gummi als dünne Folie auf der Membran (5) aufvulkanisiert ist.

4. Stoßwellenrohr nach Anspruch 1, **dadurch gekennzeichnet,** daß die kavitationsfeste Schicht (9) aus Titan-Nitrit besteht.

5. Stoßwellenrohr nach Anspruch 1, **dadurch gekennzeichnet,** daß die kavitationsfeste Schicht (9) aus Titan-Carbid besteht.

6. Stoßwellenrohr nach einem der Ansprüche 1 bis 5, **dadurch gekennzeichnet,** daß die Membran (5) aus Kupfer-Berylliumbronze besteht.

7. Stoßwellenrohr nach einem der Ansprüche 1 bis 6, **dadurch gekennzeichnet,** daß die Oberfläche der der Spule (3) zugewandten Seite der Membran (5) versilbert ist.

## Claims

1. Shock wave tube having a coil carrier 2 and having a metallic membrane (5) arranged in front of the coil (3) for the production of shock waves in a liquid, characterized in that the membrane (5) on the side facing the liquid is covered by a cavitation-resistant layer (9).

2. Shock wave tube according to claim 1, characterized in that the cavitation-resistant layer (9) consists of rubber.

3. Shock wave tube according to claim 2, characterized in that the rubber is vulcanized on to the membrane (5) as thin film.

4. Shock wave tube according to claim 1, characterized in that the cavitation-resistant layer (9) consists of titanium nitrite.

5. Shock wave tube according to claim 1, characterized in that the cavitation-resistant layer (9) consists of titanium carbide.

6. Shock wave tube according to one of claims 1 to 5, characterized in that the membrane (5) consists of copper beryllium bronze.

7. Shock wave tube according to one of claims 1 to 6, characterized in that the surface of the side of the membrane (5) facing the coil (3) is silver-plated.

## Revendications

1. Tube à ondes de choc, comprenant un porte-bobine (2) et une membrane (5) métallique, disposée devant la bobine (3) et destinée à produire des ondes de choc dans un liquide, caractérisé en ce que la membrane (5) est recouverte, du côté tourné vers le liquide, d'une couche (9) résistant à la cavitation.

2. Tube à ondes de choc suivant la revendication 1, caractérisé en ce que la couche (9) résistant à la cavitation est en caoutchouc.

3. Tube à ondes de choc suivant la revendication 2, caractérisé en ce que le caoutchouc sous forme de feuille mince est appliqué par vulcanisation sur la membrane (5).

4. Tube à ondes de choc suivant la revendication 1, caractérisé en ce que la couche (9) résistant à la cavitation est en nitrite de titane.

5. Tube à ondes de choc suivant la revendication 1, caractérisé en ce que la couche (9) résistant à la cavitation est en carbure de titane.

6. Tube à ondes de choc suivant l'une des revendications 1 à 5, caractérisé en ce que la membrane est en bronze au cuivre-béryllium.

7. Tube à ondes de choc suivant l'une des revendications 1 à 6, caractérisé en ce que la surface du côté de la membrane (5), qui est tourné vers la bobine (3), est argentée.
